# EUROPÄISCHE PATENTSCHRIFT

(11) **EP 0 136 295 B1**
(45) Veröffentlichungstag und Bekanntmachung des Hinweises auf die Patenterteilung: **02.09.1987**
(21) Anmeldenummer: 84900702.6
(22) Anmeldetag: 16.02.1984
(51) Int. Cl.: A63B 69/38, A63B 63/00

(54) **Anlage zum Fördern von Tennisbällen**
Installation for the transport of tennis balls
Dispositif destiné à transporter des balles de tennis

(30) Priorität: 23.02.1983 AT 610/83
(43) Veröffentlichungstag der Anmeldung: 10.04.1985
(73) Patentinhaber: STABEG Apparatebaugesellschaft m.b.H., A-1140 Wien (AT)
(72) Erfinder: SALANSKY, Werner, A-1140 Wien (AT)
(74) Vertreter: Hofinger, Engelbert, DDr.
(86) Internationale Anmeldenummer: AT8400006
(87) Internationale Veröffentlichungsnummer: WO8403222

## Beschreibung

Die Erfindung bezieht sich auf eine Anlage zum Fördern von Tennisballen, mit einer wenigstens annähernd lotrechten Prallwand und einer an deren Fuß angeordneten Sammelrinne für die Bälle, an welche zum Spielfeld hin eine Rampe mit einem ansteigenden und einem abfallenden Bereich anschließt, wobei Prallwand bzw. Rampe abpralldämpfend ausgebildet sind.

Derartige Anlagen, wie sie beispielsweise EP-A-0 043 886 zu entnehmen sind, haben den Zweck, die von einem Spieler gegen die lotrechte Prallwand oder die Rampe geschlagenen Bälle zu sammeln und einer Fördereinrichtung zuzuführen, welche sie zu einem Behälter weitertransportiert. An diesen Behälter ist üblicherweise eine Ballwurfmaschine angeschlossen.

Aufgabe der Erfindung ist es, bei einer derartigen Einrichtung sicherzustellen, daß gegen die Prallwand geschlagene Bälle mit möglichst geringer Restenergie von der Wand zurückspringen, sodaß sie nicht über die Rampe hinweg ins Feld zurückgeschleudert werden, sondern von der geeignet ausgebildeten Rampe in die Sammelrinne geleitet werden.

In DE-A-23 34 849 wurde zur Lösung der selben Aufgabe bereits vorgeschlagen, die Prallwand aus "elastisch dämpfendem" Material herzustellen und dieses unter Spannung zu setzen. Abgesehen davon, daß gar nicht bekannt ist, welche Materialien zur Lösung der gestellten Aufgabe geeignete Eigenschaften hätten, soll es die Erfindung ermöglichen, eine nahezu beliebige Bespannung für Prallwand und Rampe zu verwenden, die unter dem Gesichtspunkt der Strapazierfähigkeit, Reinigungsfähigkeit u. dgl. ausgewählt werden kann.

Rein äußerlich zeigt die zur Lösung der Aufgabe vorgeschlagene Einrichtung eine gewisse Ähnlichkeit mit DE-A-1 428 841. Dort ist eine mittels Federn an einem Rahmen befestigte Bespannung dargestellt, welche den Tennisball jedoch nicht abbremst, sondern im Gegenteil auf den Spielplatz zurückwirft und damit einen Rückschlag des Balles durch einen Gegenspieler simuliert. Im Gegensatz hiezu ist gemäß der Erfindung vorgesehen, daß die Prallwand und/oder wenigstens ein Bereich der Rampe eine Bespannung aufweist, welche lediglich an einem Paar paralleler, horizontal und normal zur Richtung des Spielfeldes verlaufender Randleisten eines Rahmens befestigt ist und daß die die Randleisten zu einem Rechteck verbindenden, aus ineinandergeschobenen Rohrstücken bestehenden Seitenteile des Rahmens unter dem Druck darin angeordneter Federn auseinanderstreben.

Da die Breite der Hallen, für welche die erfindungsgemäße Anlage verwendbar sein soll, in weiten Grenzen schwankt, ist es sinnvoll, sowohl die Prallwände wie die Rampen in Teilstücken konstanter Länge herzustellen, die aneinandergereiht werden können. Da Rampe und Prallwand in diesem Falle mehrfach durch unter Federdruck stehende Seitenteile unterbrochen sind, empfiehlt es sich, daß die Bespannung den Außenrand der Randleisten umgreift, welcher vor der Ebene der Seitenteile liegt. Hiedurch wird verhindert, daß die Plane auf den unter Federdruck stehenden Seitenteilen aufliegt und Bälle von diesen Bereichen ungedämpft ins Spielfeld zurückprallen.

Weitere Einzelheiten der Erfindung werden anschließend anhand der Zeichnung erläutert.
Fig. 1 zeigt ein Ausführungsbeispiel der Erfindung von der Seite,
Fig. 2 die zugehörige Draufsicht,
Fig. 3 und 4 stellen Ausschnitte von vergrößerten Seitenansichten teilweise geschnitten dar.

Die erfindungsgemäße Anordnung besteht im wesentlichen aus einer von Ständern 16 getragenen, wenigstens annähernd vertikalen Prallwand 2, die ebenso wie die aus einem aufsteigenden Bereich und einem absteigenden Bereich 4 zusammengesetzte Rampe 5 mit einer Bespannung 1 versehen ist. Diese Bespannung verläuft zwischen Randleisten 6 und 6', die durch teleskopartig ineinandergeschobene Seitenteile 8, 8' auf Distanz gehalten werden.

Ein Gelenk 10 hält die Rampe 5 in der dargestellten Lage, sodaß sich zwischen Rampe 5 und Prallwand 2 eine Sammelrinne 22 bildet. Durch diese Sammelrinne werden die Tennisbälle 17 im vorliegenden Ausführungsbeispiel durch eine Förderschnecke 11 zu einem Ausgangsgehäuse 23 gefördert, in weiches sie von einem Schaufelrad 14 einzeln eingeführt werden. Dieses Schaufelrad 14 wird mittels eines Übersetzungsgetriebes 25 vom selben Motor 12 angetrieben wie die Förderschnecke 11. Aus dem Ausgangsgehäuse 23 werden die Tennisbälle 17 durch ein Gebläse 13 in den Schlauch 15 gedrückt, durch welchen sie zu dem nicht dargestellten Sammelbehälter, beispielsweise. einer Ballwurfmaschine, gelangen.

Wie besonders aus Fig. 2 hervorgeht, sind Prallwand 2 und Rampe 5 aus Einzelteilen konstanter Breite zusammengesetzt, wodurch die ganze Anlage leicht transportfähig wird und außerdem in verschiedenen Breiten aus vorbereiteten Elementen zusammengesetzt werden kann. Zum Transport der Tennisbälle 18 genügt dabei eine einzige Fördereinrichtung. Die Förderschnecke 11 ist jedoch mit Kupplungsstellen 31 zu versehen, die es erlauben, sie zu beliebiger Länge anzustückeln.

Die erfindungsgemäße Art, in welcher die Bespannung 1 an der Prallwand 2 bzw. den Teilbereichen 3 und 4 der Rampe 5 befestigt ist, zeigen in größerem Detail Fig. 3 und 4. Wie man sieht, sind zwischen den durch die Randleisten 6, 6' zu einem Rahmen verbundenen Seitenteilen 8, 8' Federn 7 angeordnet, die sich im Innern von Sacklöchern 20 der äußeren Seitenteile 8 abstützen. Der Druck der Federn 7 bewirkt, daß die Bespannung 1 zwischen den Randleisten 6 und 6' unter elastischer Spannung steht, die nun nicht mehr vom Material der Bespannung 1 abhängt, sondern durch geeignete Wahl der Federn 7 bestimmt werden kann. Die Randleisten 6 bzw. 6' sind zweifach abgewinkelt, sodaß ihr Außenrand 9 einen Abstand von den Seitenteilen 8 bzw. 8' aufweist, an welchen sie mittels Schrauben 24 od. dgl. befestigt sind.

Form und Anordnung der einander zugewandten Randleisten 6 von Prallwand 2 und Rampe 5 bestimmen die Sammelrinne 22, an deren Grund die Tennisbälle 17 aufliegen, während sie von der aus einem inneren Rohr bzw. Stab 18 und einer Wendel 19 bestehenden Förderschnecke 11 transportiert werden.

Da die Rampe 5 am Ständer 16 mittels eines Gelenkes 21 befestigt ist und sich überdies zwischen dem aufsteigenden Bereich 3 und dem absteigenden Bereich 4 der Rampe ein Gelenk 10 befindet, kann die Rampe 5 leicht in platzsparender Weise zusammengeklappt werden, wann die Einrichtung nicht in Betrieb ist. Ein besonderer Vorteil der Anordnung liegt allerdings auch darin, daß die durch die Federn 7 bewirkte Elastizität der Rampe Beschädigungen der Rampe selbst dann verhindert, wenn diese nicht hochgeklappt ist und ein Spiele auf die Bespannung steigt.

## Patentansprüche

1. Anlage zum Fördern von Tennisbällen, mit einer wenigstens annähernd lotrechten Prallwand und einer an deren Fuß angeordneten Sammelrinne für die Bälle, an welche zum Spielfeld hin eine Rampe mit einem ansteigenden und einem abfallenden Bereich anschließt, wobei Prallwand bzw. Rampe abpralldämpfend ausgebildet sind, dadurch gekennzeichnet, daß die Prallwand (2) und/oder wenigstens ein Bereich (3,4) der Rampe eine Bespannung (1) aufweist, welche lediglich an einem Paar paralleler, horizontal und normal zur Richtung des Spielfeldes verlaufender Randleisten (6,6') eines Rahmens befestigt ist und daß die die Randleisten (6,6') zu einem Rechteck verbindenden, aus ineinandergeschobenen Rohrstücken bestehenden Seitenteile (8,8') des Rahmens unter dem Druck darin angeordneter Federn (7) auseinanderstreben.

2. Anlage nach Anspruch 1, dadurch gekennzeichnet, daß die Bespannung (1) einen vor der Ebene der Seitenteile (8,8') liegenden Außenrand (9) der Randleisten (6,6') umgreift.

## Claims

1. A system for delivering tennis balls comprising an at least substantially vertical rebound wall and a collection through for the balls disposed at the base of said wall, a ramp having an ascending and descending portion leading to the playing area being connected to said rebound wall, the rebound wall and the ramp being made in a rebound dampening manner, characterized in that the rebound wall (2) and/or at least one area (3,4) of the ramp are provided with a covering (1) which is secured only ton one pair of parallel edge rails (6,6') of a frame which extend horizontally and normally to the direction of the playing area, and in that the side portions (8,8') of the frame that join the edge rails (6,6') to form a rectangle and comprise sections of tubing inserted one into the other are forced away from each other by the pressure of springs (7) arranged therein.

2. A system according to claim 1, characterized in that the covering (1) wraps around an outer edge (9) of the edge rails (6,6') which lies in front of the plane of the side portions (8,8').

## Revendications

1. Dispositif destiné à transporter des balles de tennis, muni d'une paroi de rebondissement sensiblement verticale et d'un tube collecteur de balles disposé à sa base auquel est reliée une rampe orientée vers le court, qui comporte une partie montante et une partie descendante, la paroi de rebondissement et la rampe étant réalisées de manière à amortir les rebondissements, caractérisé en ce que la paroi de rebondissement (2) et/ou au moins une partie (3, 4) de la rampe présente un entoilage (1) qui est simplement fixé à une parie de rebords (6, 6') d'un bâti, disposés parallèlement, horizontalement et perpendiculairement à la direction du court et en ce que les parties latérales (B, B') du bâti, qui réunissent l'un à l'autre les rebords (6, 6') en un rectangle et qui sont constituées par des sections de tube coulissant l'une dans l'autre, se repoussent mutuellement sous la pression de ressorts (7) logés à l'intérieur de celles-ci.

2. Dispositif selon la revendication 1, caractérisé en ce que l'entoilage (1) recouvre un bord extérieur (9) des rebords (6, 6'), disposé à l'avant du plan des parties latérales (B, B').
